# EUROPÄISCHE PATENTSCHRIFT

(11) **EP 1 410 733 B1**
(45) Veröffentlichungstag und Bekanntmachung des Hinweises auf die Patenterteilung: **27.04.2005**
(21) Anmeldenummer: 02023160.1
(22) Anmeldetag: 15.10.2002
(51) Int. Cl.: A47B 87/00, A47B 13/00

(54) **Bauteil zum Verbinden einer Einlegeplatte mit einer Tischplatte**
Element for connecting an extension leaf to a table top
Elément pour raccorder une rallonge à un plateau de table

(43) Veröffentlichungstag der Anmeldung: 21.04.2004
(73) Patentinhaber: Sedus Stoll AG, 79761 Waldshut-Tiengen (DE)
(72) Erfinder: Maier, Peter, 79737 Herrischried (DE); Buntru, Kurt, 79780 Stühlingen-Eberfingen (DE)
(74) Vertreter: Lück, Gert, Dr.

(56) Entgegenhaltungen:
- WO-A-01/60203
- DE-A- 4 133 817
- DE-U- 29 708 919
- DE-U- 29 713 529
- US-A- 4 530 136
- US-A- 5 560 302
- PATENT ABSTRACTS OF JAPAN vol. 018, no. 150 (C-1179), 14. März 1994 (1994-03-14) & JP 05 329025 A (KOKUYO CO LTD), 14. Dezember 1993 (1993-12-14)

## Beschreibung

### TECHNISCHES GEBIET

Die Erfindung betrifft das Gebiet der Möbel, insbesondere Tische, die mittels Einlegeplatten zu größeren Konfigurationen ausgebaut werden können.

### STAND DER TECHNIK

Es ist bekannt, Räume mit wechselnden Anforderungen, zum Beispiel Cafeterien, Casinos, Pausenräume, oder auch Besprechungs-, Schulungs- und Seminarräume mittels Tischsystemen zu möblieren, bei denen Tischplatten unterschiedlicher Formen und Größen miteinander verkettet werden. Oft werden dabei zwischen Tischen mit Traversen-Vierbeingestellen Einlegeplatten eingehängt.

Beispiele für solche Tischsysteme sind die Systeme "so one", "leggero" und "fiero" der Anmelderin. Ein weiteres Beispiel ist aus dem Patentdokument US 5 560 302-A bekannt.

Eine wichtige Anforderung an solche Systeme ist die einfache und schnelle Verbindung einer Einlegeplatte mit einer Tischplatte. Die Verbindung soll einfach und schnell herstellbar und lösbar sein, dennoch aber robust und stabil, bei minimalen Produktionskosten.

### DARSTELLUNG DER ERFINDUNG

Es ist daher die Aufgabe der Erfindung, die bisher bekannten Verbindungen von Einlegeplatten mit Tischplatten dahingehend zu verbessern, dass die Verbindung zwar einfach herstellbar und lösbar, dennoch aber robust und stabil ist, dass sie mit beschränktem Aufwand in grossen Stückzahlen produzierbar ist, und dass sie im montierten Zustand ein ästhetisch ansprechendes Bild abgibt. Mit der neuen Verbindung sollen auch ältere Tischmodelle in einfacher Weise nachrüstbar sein.

Diese Aufgabe wird durch die Merkmale des Anspruchs 1 und der Unteransprüche gelöst.

Der Kern der Erfindung ist die Idee, das Aufnahmeteil des Bauteils für die Verbindung so auszugestalten, dass es einfach aber stabil zwischen die ohnehin vorhandenen Halteelemente der Traversen unterhalb der Tischplatte geklemmt werden kann, was durch die Bewegung der Zunge und das damit verbundene Aufspreizen der Arme des Haltekörpers erreicht wird, und die Fangdome des Einhängeteils in Ausnehmungen der Zunge einzuhängen und zu verriegeln.

Das Aufnahmeteil des erfindungsgemäßen Bauteils kann demnach einfach aber dennoch stabil an der Tischplatte angeklemmt werden, und das Einhängeteil an der Einlegeplatte kann einfach und schnell in die Zunge des Aufnahmeteils eingehängt und darin verriegelt werden. Auf diese Weise sind Tische mit Traversen-Vierbeingestellen älterer Bauart problemlos nachrüstbar. Dadurch, dass das Einhängeteil mehrere konische Fangdome nebeneinander aufweist, wird die Herstellung der Verbindung der Einlegeplatte mit der Tischplatte in verschiedenartigen Positionen ermöglicht, wodurch das Bauteil nach der Erfindung in Tischsystemen verschiedenster Konfiguration eingesetzt werden kann.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: Teile einer Tischplatte und einer Einlegeplatte von unten mit einer Verbindung durch ein erfindungsgemäßes Bauteil,
- Fig.2: eine Draufsicht auf ein Aufnahmeteil nach der Erfindung mit Haltekörper und Zunge, und darüber einen Schnitt entlang der Linie A-A,
- Fig.3: einen Schnitt durch das erfindungsgemäße Bauteil mit eingehängtem und verriegeltem Einhängeteil, mit vergrößertem Ausschnitt A, und
- Fig.4: unten die Draufsicht auf ein Einhängeteil, und oben einen Schnitt gemäß der Linie A-A.

### WEGE ZUR AUSFÜHRUNG DER ERFINDUNG

In Fig. 1 sind eine Einlegeplatte 1 und eine Tischplatte 2 von unten dargestellt. An der Tischplatte 2 sind mittels Halteelementen 3, das heißt Schrauben und Distanzscheiben, Traversen 4 befestigt. Am Eck sind die Traversen 4 miteinander über den Knoten 5 verbunden. An der Einlegeplatte 1 sind entsprechend über einen Knoten verbundene Traversen 14 vorgesehen.

Zwischen die Traverse 4 und die Tischplatte 2 und die beiden Halteelemente 3 ist der Haltekörper 7 mit der Zunge 8 geschoben. Die Zunge 8 ist zur Einlegeplatte 1 hin gezogen. Dadurch sind die Arme 9 des Haltekörpers 7 aufgespreizt und liegen mit ihren (in diesem Bild nicht gezeigten) Hinterschneidungen fest an den Halteelementen 3, das heißt den Distanzscheiben, an. Das Aufnahmeteil ist damit fest und unlösbar an der Tischplatte 2 fixiert.

An der Einlegeplatte 1 ist das Einhängeteil 6 festgeschraubt. Seine Fangdome 15 sind in Ausnehmungen der Zunge 8 eingehängt und über den Zugknopf 17 verriegelt.

In Fig.2 ist das Aufnahmeteil mit Haltekörper 7 und Zunge 8 dargestellt. Der Haltekörper 7 besteht aus glasfaserverstärktem Polyamid-Kunststoff (PA), und ist dadurch unter Aufwendung einer entsprechenden Kraft verformbar. Die den Haltekörper 7 durchtretende Zunge 8 besteht aus Stahlblech. Sie kann in dem Haltekörper 7 von der gezeigten mittleren Position im Bild nach links, das heißt von der Einlegeplatte 1 weg, geschoben werden. Wie ersichtlich weist die Zunge 8 links von den Kerben eine größere Breite auf als rechts von den Kerben.

Auf den seitlichen Außenkanten der Zunge 8 liegen die Arme 9 des Haltekörpers 7 auf. Außerdem greifen Positionierungsnasen 11 in die Kerben der Zunge 8 ein.

In der dargestellten mittleren Position der Zunge 8 liegen die Arme 9 dort auf den Seitenkanten auf, wo die Zunge 8 die größere Breite hat. Dadurch sind dieArme 9 aufgespreizt, und liegen mit den Hinterschneidungen auf den Außenseiten fest an den Halteelementen 3 an. Die Zunge 8 ist also fest fixiert.

Um die Zunge 8 manuell in diese Position bewegen zu können, ist an der der Einlageplatte 1 zugewandten, rechten Seite der Zunge 8 die Kante des Blechs nach oben gebogen. Dadurch bildet sich ein Griff, an dem die Zunge 8 nach rechts gezogen werden kann. Zusätzlich ist im Haltekörper 7 eine Griffmulde 10 vorgesehen, sodass man die Finger zum Ergreifen des Griffes einführen kann.

Links von der Griffkante sind eine Bohrung 12 und eine Ausnehmung 13 zu sehen, in welche die Fangdome 15 des Einhängeteils 6 eingesetzt werden können.

Am linken Ende weist die Zunge 8 eine Rundung auf, damit beim Bewegen der Zunge die Tischplatte nicht beschädigt wird.

Soll nun das Aufnahmeteil gelöst werden, so wird die Zunge 8 von der Einlegeplatte 1 weg, im Bild also nach links geschoben. Dadurch kommen die Positionierungsnasen 11 und die Arme 9 des Haltekörpers 7 dort auf die Außenkanten der Zunge 8 zu liegen, wo diese die kleinere Breite aufweist. Wenn das Aufnahmeteil jetzt nach rechts gezogen wird, werden die Arme 9 durch die Halteelemente 3 nach innen gedrückt und das Aufnahmeteil kann aus der Lage zwischen Tischplatte 2 und Traverse 4 herausgezogen werden.

In Fig.3 ist das erfindungsgemäße Bauteil im verriegelten Zustand dargestellt. Die Zunge 8 befindet sich in mittlerer Position, das Aufnahmeteil ist also unter der Traverse 4 fixiert. Das Einhängeteil 6 ist mit seinen Fangdomen 15 in die entsprechenden Ausnehmungen der Zunge 8 eingehängt. Mit der Verriegelungsleiste 16 sind die Fangdome in der Zunge 8 verriegelt.

In Fig. 4 ist das Einhängeteil 6 dargestellt. Es wird mittels durch die Bohrungen 18 geführter Schrauben an der Unterseite der Einlegeplatte 1 festgeschraubt.

Im Schnitt A-A ist die Verriegelungsleiste 16 zu sehen, die durch die Fangdome 15 läuft und mit Nasen 19 versehen ist. Sie kann manuell durch Ziehen am Zugknopf 17 bewegt werden.

Wie ersichtlich, sind im dargestellten Zustand die Nasen 19 ganz in die Fangdome 15 eingefahren. Diese können also problemlos in die Bohrung 12 bzw. die Ausnehmungen 13 der Zunge 8 eingeführt werden. Wird danach aber die Verriegelungsleiste 16 im Bild nach links verschoben, so übergreifen die Nasen 19 das Blech der Zunge 8 und verriegeln somit das Einhängeteil 6 an der Zunge 8.

### Bezeichnungsliste

- 1: Einlegeplatte
- 2: Tischplatte
- 3: Halteelement
- 4: Traverse an Tischplatte
- 5: Knoten
- 6: Enhängeteil
- 7: Haltekörper
- 8: Zunge
- 9: Arme des Haltekörpers
- 10: Griffmulde
- 11: Positioniemase
- 12: Bohrung
- 13: Ausnehmung
- 14: Traverse an Einlegeplatte
- 15: Fangdom
- 16: Verriegelungsleiste
- 17: Zugkopf
- 18: Bohrung
- 19: Nase

## Patentansprüche

1. Bauteil zum Verbinden einer Einlegeplatte (1) mit einer Tischplatte (2), an deren Unterseite Halteelemente (3), vorzugsweise Distanzscheiben zum Befestigen von Traversen (4), vorgesehen sind, wobei das Bauteil ein an der Einlegeplatte (1) zu befestigendes Einhängeteil (6) und ein an der Tischplatte (2) zu befestigendes Aufnahmeteil umfasst, wobei das Aufnahmeteil aus einem veformbaren Haltekörper (7) und einer darin bewegbaren Zunge (8) besteht, **dadurch gekennzeichnet, dass** der Haltekörper (7) zwei einwärts gebogene Arme (9) aufweist, die mit ihren Enden auf den Außenkanten der Zunge (9) aufliegen und mit ihren Außenseiten an die Halteelemente (3) anlegbar sind, und die Zunge (8) zwei unterschiedliche Breiten aufweist, wobei die größere Breite derart ist, dass die Außenseiten der Arme (9) an den Halteelementen (3) anliegen, und die kleinere Breite derart, dass das Aufnahmeteil mit den Armen (9) des Haltekörpers (7) zwischen zwei benachbarten Halteelementen (3) an der Tischplatte (2) hindurchtreten Können.

2. Bauteil nach Anspruch 1, **dadurch gekennzeichnet, dass** das Einhängeteil (6) eine Leiste mit konischen Fangdomen (15) ist.

3. Bauteil nach Anspruch 1, **dadurch gekennzeichnet, dass** der Haltekörper (7) aus einem verformbaren glasfaserverstärten Kunststoff, vorzugsweise Polyamid (PA), die Zunge (8) aus Stahlblech, und das Einhängeteil (6) aus festem Kunststoff, vorzugsweise Polyamid (PA), bestehen.

4. Bauteil nach Anspruch 1, **dadurch gekennzeichnet, dass** der Haltekörper (7) in Richtung von der Einlegeplatte (1) weg schräge Außenkanten aufweist, die das Einführen des Aufnahmeteils zwischen Tischplatte (2), Traverse (4) und Halteelementen (3) erleichtern, und zur Einlegeplatte (1) hin Außenkanten mit jeweils einer Hinterschneidung, die der Kontur der Halteelemente (3) angepasst ist.

5. Bauteil nach Anspruch 1, **dadurch gekennzeichnet, dass** die Zunge (8) zwischen den unterschiedlichen Breiten Kerben aufweist, in welche Positioniernasen (11) des Haltekörpers (7) eingreifen können.

6. Bauteil nach Anspruch 5, **dadurch gekennzeichnet, dass** die Zunge (8) von der Einlegeplatte (1) weg eine von der Tischplatte (2) wegweisende Rundung der Frontkante aufweist, und zur Einlegeplatte (1) hin eine Biegung der Schlusskante derart, dass sich ein Griff zum manuellen Ziehen der Zunge (8) ergibt, wobei der Haltekörper (7) gegenüber diesem Griff eine Ausnehmung zwecks Bildung einer Griffmulde (10) aufweist.

7. Bauteil nach Ansprüchen 1 und 2, **dadurch gekennzeichnet, dass** im Einhängeteil (6) eine durch die Fangdome (15) verlaufende, verschiebbare Verriegelungsleiste (16) vorgesehen ist, welche Nasen (19) zum Verriegeln des Einhängeteils (6) an der Zunge (8) des Aufnahmeteils aufweist, wobei das Verriegeln und Entriegeln mittels manuellem Verschieben der Verriegelungsleiste (16) erfolgt.

8. Bauteil nach Anspruch 7, **dadurch gekennzeichnet, dass** die Verriegelungsleiste (16) zur manuellen Betätigung einen Zugkopf (17) aufweist.

## Claims

1. Element for connecting an extension leaf (1) to a table top (2), on the underside of which retaining elements (3), preferably distance plates for fastening crosspieces (4), are provided, the element comprising an attachment part (6) which is to be fastened to the extension leaf (1) and a receiving part which is to be fastened to the table top (2), the receiving part comprising a deformable retaining body (7) and a tongue (8) which can be moved therein, **characterized in that** the retaining body (7) has two arms (9) which are bent inwards, rest with their ends on the outer edges of the tongue (9) and can be placed with their outer sides onto the retaining elements (3), and the tongue (8) has two different widths, the larger width being such that the outer sides of the arms (9) bear against the retaining elements (3), and the smaller width being such that the receiving part can pass together with the arms (9) of the holding body (7) between two adjacent retaining elements (3) on the table top (2).

2. Element according to Claim 1, **characterized in that** the attachment part (6) is a strip having conical catch domes (15).

3. Element according to Claim 1, **characterized in that** the retaining body (7) consists of a deformable, glass-fibre-reinforced plastic, preferably polyamide (PA), the tongue (8) consists of steel sheet, and the attachment part (6) consists of a tough plastic, preferably polyamide (PA).

4. Element according to Claim 1, **characterized in that** the retaining body (7) has outer edges sloping in the direction away from the extension leaf (1), the outer edges facilitating the insertion of the receiving part between the table top (2), crosspiece (4) and retaining elements (3), and, towards the extension leaf (1), has outer edges each having an undercut which is matched to the contour of the retaining elements (3).

5. Element according to Claim 1, **characterized in that**, between the different widths, the tongue (8) has notches into which positioning lugs (11) of the retaining body (7) can engage.

6. Element according to Claim 5, **characterized in that** the tongue (8) has, away from the extension leaf (1), a rounding of the front edge which points away from the table top (2), and, towards the extension leaf (1), has a bending of the end edge in such a manner that a handle is produced for the manual pulling of the tongue (8), the retaining body (7) having a recess opposite this handle for the purpose of forming a recessed grip (10).

7. Element according to Claims 1 and 2, **characterized in that** a displaceable locking strip (16) is provided in the attachment part (6), runs through the catch domes (15) and has lugs (19) for locking the attachment part (6) to the tongue (8) of the receiving part, the locking and release taking place by means of manual displacement of the locking strip (16).

8. Element according to Claim 7, **characterized in that** the locking strip (16) has a draw-button (17) for manual actuation.

## Revendications

1. Élément de construction pour relier une plaque d'insertion (1) à un dessus de table (2), au côté inférieur duquel sont prévus des éléments de support (3), de préférence des rondelles d'épaisseur pour la fixation de traverses (4), le composant comprenant une partie de suspension (6) qui doit venir se fixer à la plage d'insertion (1) et un élément de réception qui doit venir se fixer au dessus de table (2), l'élément de réception étant constitué par un corps de support déformable (7) et par une languette (8) mobile dans ce dernier, **caractérisé en ce que** le corps de support (7) comprend des branches incurvées (9) qui viennent s'appuyer avec leurs extrémités sur les arêtes externes de la languette (9) et qui peuvent venir se disposer, avec leurs côtés externes, contre les éléments de support (3), la languette (8) présentant deux largeurs différentes, la largeur supérieure étant telle que les côtés externes des branches (9) viennent se disposer contre les éléments de support (3) et la largeur inférieure étant telle que l'élément de réception peut venir s'insérer avec les branches (3) du corps de support (7) entre deux éléments de support voisins (3) sur le dessus de table (2).

2. Élément de construction selon la revendication 1, **caractérisé en ce que** la partie de suspension (6) présente une nervure comprenant des dômes de guidage coniques (15).

3. Élément de construction selon la revendication 1, **caractérisé en ce que** le corps de support (7) est constitué d'une matière synthétique déformable renforcée avec des fibres de verre, de préférence de polyamide, la languette (8) est constituée d'une tôle d'acier et la partie de suspension (6) est constituée d'une matière synthétique résistante, de préférence de polyamide (PA).

4. Élément de construction selon la revendication 1, **caractérisé en ce que** le corps de support (7) présente des arêtes externes inclinées dans la direction s'écartant de la plaque d'insertion (1), qui facilitent la pénétration de la partie de réception entre le dessus de table (2), les traverses (4) et les éléments de support (3), et des arêtes externes s'étendant dans la direction de la plaque d'insertion (1), comprenant respectivement une contre-dépouille dont le contour épouse celui des éléments de support (3).

5. Élément de construction selon la revendication 1, **caractérisé en ce que** la languette (8) présente des encoches entre les largeurs différentes, dans lesquelles des nez de positionnement (11) du corps de support (7) peuvent venir s'insérer.

6. Élément de construction selon la revendication 5, **caractérisé en ce que** la languette (8) présente un arrondi de l'arête frontale s'écartant de la plaque d'insertion (1), orienté dans la direction opposée à celle du dessus de table (2), et une courbure de l'arête de fermeture tournée vers la plaque d'insertion (1), de telle sorte que l'on obtient une poignée pour la traction manuelle de la languette (8), le corps de support (7) présentant, face à cette poignée, un évidement pour la formation d'un évidement de préhension (10).

7. Élément de construction selon les revendications 1 et 2, **caractérisé en ce qu'**on prévoit, dans la partie de suspension (6), une nervure de verrouillage (16) apte à coulisser et s'étendant à travers les dômes de guidage (15), qui présente des nez (19) pour le verrouillage de la partie de suspension (5) à la languette (8) de la partie de réception, le verrouillage et le déverrouillage ayant lieu à l'aide d'un déplacement manuel de la nervure de verrouillage (16).

8. Élément de construction 7, **caractérisé en ce que** la nervure de verrouillage (16) présente un bouton de traction (17) pour l'actionnement manuel.
